# EUROPÄISCHE PATENTSCHRIFT

(11) **EP 0 940 578 B1**
(45) Veröffentlichungstag und Bekanntmachung des Hinweises auf die Patenterteilung: **06.05.2004**
(21) Anmeldenummer: 98109213.3
(22) Anmeldetag: 20.05.1998
(51) Int. Cl.: F04B 17/03, F04B 23/02

(54) **Hydraulisches Motorpumpenaggregat**
Hydraulic motor-pump unit
Ensemble moto-pompe hydraulique

(30) Priorität: 12.02.1998 DE 29802441 U
(43) Veröffentlichungstag der Anmeldung: 08.09.1999
(73) Patentinhaber: HAWE Hydraulik GmbH & Co. KG, 81673 München (DE)
(72) Erfinder: Neumair, Georg, 85402 Thalhausen (DE)
(74) Vertreter: Grünecker, Kinkeldey, Stockmair & Schwanhäusser Anwaltssozietät

(56) Entgegenhaltungen:
- EP-A- 0 690 230
- EP-A- 0 857 871
- DE-A- 4 120 665
- DE-B- 1 169 297

## Beschreibung

Die Erfindung betrifft ein hydraulisches Motorpumpenaggregat der im Oberbegriff des Anspruchs 1 angegebenen Art.

Bei einem aus DE-A-41 20 665 bekannten hydraulischen Aggregat ist die Kapselung des Gleichstrom- Kollektormotors außen auf dem das Reservoir bildenden Gehäuse befestigt. Daraus resultiert bei einem Reservoir mit relativ kleinem Fassungsvermögen eine unzweckmäßige Baulänge des Aggregats.

In der Praxis gibt es tragbare hydraulische Motorpumpenaggregate, bei denen ein Gleichstrommotor außen auf dem Gehäuse angebracht ist, das das Reservoir für die Druckflüssigkeit bildet. Die Motorwelle dringt in das Gehäuse ein. Es ergibt sich eine sperrige Bauform selbst bei relativ kleinem Reservoir.

Aus DE-A-24 13 691, EP-A-0 284 746 oder der Druckschrift D 7900 der Firma Heilmeier & Weinlein, Pumpenaggregat Typ HC, Seite 1, ist es für hydraulische Motorpumpenaggregate bekannt, den Antriebsmotor der Pumpenelemente als Unterölmotor auszubilden und in das das Reservoir bildende Gehäuse zu setzen. Dies ermöglicht bei einfachem Aufbau und relativ großem Reservoir kompakte Abmessungen des Motorpumpenaggregats. Jedoch ist der Elektromotor, z.B. ein Kurzschlußläufer ohne Kollektor, nur mit Drehstrom oder Wechselstrom betreibbar, so daß eine Stromversorgung mit gesichertem Kabelverlauf benötigt wird, die es nicht ohne weiteres ermöglicht, das schwere Aggregat als tragbare oder mobile Einheit einzusetzen.

Bei einem aus EP-A-0 690 230 bekannten Pumpenaggregat sind die Pumpenelemente am Boden eines Kunststoff-Gehäuses angebracht, das gleichzeitig das Reservoir bildet. Das Gehäuse besitzt den Pumpenelementen gegenüberliegend einen Einsteckschacht, dessen Boden im Bereich einer Motorhalterung offen ist. In den Einsteckschacht ist der Motor von außen her eingesteckt, derart, daß seine Ausgangswelle in eine Antriebswelle der Pumpenelemente eingreift.

Bei einer aus DE-B-1 169 297 bekannten Brennstoff-Förderpumpe in Verdrängerbauart ist in dem vom Brennstoff durchflossenen Gehäuse ein Kommutatormotor enthalten, der zur Gänze vom Gehäuse eingeschlossen ist.

Der Erfindung liegt die Aufgabe zugrunde, ein hydraulisches Motorpumpenaggregat der eingangs genannten Art zu schaffen, das trotz eines Reservoirs mit großem Fassungsvermögen kompakte Abmessungen hat und, falls gewünscht, als kompakte tragbare bzw. mobile Einheit einsetzbar ist.

Die gestellte Aufgabe wird mit den Merkmalen des Anspruchs 1 gelöst.

Da sich der Kollektormotor mit Gleichstrom betreiben läßt, kann er beispielsweise mit einem aggregateigenen Powerpack kabellos betrieben werden. Aus der Eingliederung der Kapselung in das Gehäuse ergeben sich kompakte Abmessungen und ein relativ geringes Gewicht, so daß das Aggregat eine transportable bzw. mobile Einheit bildet. Trotz der Eingliederung der Kapselung ins Innere des Gehäuses sind bei großem Fassungsvermögen des Reservoirs kompakte Abmessungen möglich, weil sich das Reservoir über die Baulänge der Kapselung erstreckt bzw. sich die Baulänge der Kapselung und die Tiefe des Reservoirs überlappen.

Ein geringfügiger Überstand der Kapselung über das Gehäuse gemäß den Ansprüchen 2 oder 3 beeinträchtigt die bequeme Handhabung des Aggregats kaum und läßt kompakte Abmessungen erzielen. Es wird die Stromzufuhr zum Kollektormotor erleichtert, und läßt sich gegebenenfalls ein außenliegender Kühllüfter anordnen, der vom Kollektormotor getrieben wird oder eine eigene Antriebsquelle besitzt.

Gemäß Anspruch 4 wird ein relativ großes Fassungsvermögen für das Reservoir erreicht. Es kann das gleiche Gehäuse wie für einen Unterölmotor benutzt werden, was Herstellungskosten reduziert, und wird dennoch ein Fassungsvermögen für das Reservoir ermöglicht, das nur prozentuell geringfügig kleiner ist als das Reservoir eines gleich großen Motorpumpenaggregates mit Unterölmotor.

Gemäß Anspruch 5 ist die Stromzuführung (gegebenenfalls auch eine an diesem Ende angeordnete Kühlung) dem Einfluß der Druckflüssigkeit entzogen.

Gemäß Anspruch 6 ist die Anzahl der Bauteile gering, weil die Motorwelle das Pumpenelement direkt antreibt. Dies erfordert jedoch ggfs. eine Sonderkonstruktion des ein Kaufteil bildenden kollektorlosen Motors mit verlängerter Motorwelle.

Alternativ kann gemäß Anspruch 7 ein handelsüblicher Kollektormotor verwendet werden, weil der Adapter die Antriebsverbindung zum Pumpenelement herstellt.

Eine einfache Bauweise ergibt sich gemäß Anspruch 8. Der Kollektormotor ist gegenüber der Druckflüssigkeit zuverlässig dicht.

Zur einfachen Bauweise tragen auch die Merkmale des Anspruchs 9 bei. Es kann gegebenenfalls das gleiche Gehäuse verwendet werden, wie für ein Motorpumpenaggregat mit Unterölmotor. Der Flansch dient zur Befestigung der Kapselung und/oder des oder der Pumpenelemente. Da das Gehäuse sehr formstabil ist, ergibt sich eine stabile Lagerung für den Kollektormotor und/oder die Pumpenelemente. Femer ist dieses Konzept montage- und wartungsfreundlich.

Gemäß Anspruch 10 ergeben sich große Montageflächen und eine ungehinderte Strömungsverbindung zwischen den Gehäusesektionen, was für eine gleichmäßige Wärmeverteilung vorteilhaft ist.

Gemäß Anspruch 11 läßt sich dieser Bereich der Kapselung mit geringer Bauhöhe ausbilden, weil die Stromzufuhr und die Motorwellenlagerung ineinander gesetzt sind.

Gemäß Anspruch 12 sorgt die Gleitdichtung für den Schutz des Kollektormotors gegen die Druckflüssigkeit. Das Motorwellenlager in dem anderen Lagerdeckel läuft dennoch in der Druckflüssigkeit, so daß es gekühlt, gereinigt und gedämpft wird.

Gemäß Anspruch 13 wird montagefreundlich ein fester Sitz der Kapselung im Aggregat erzielt.

Die Leistungsfähigkeit des Aggregats läßt sich durch die gewünschte Anzahl der Pumpenelemente variieren. Die Pumpenelemente lassen sich gemäß Anspruch 14 stabil am Flansch montieren.

Gemäß Anspruch 15 ist der Adapter ein kostengünstig herstellbarer Bauteil, der einfach montierbar ist und der Wartungsfreundlichkeit dient. Er übemimmt die Lagerungsfunktion für die Motorwelle und die Dichtfunktion zum Trennen des Reservoirs vom Kollektormotor.

Gemäß Anspruch 16 ergibt sich ein verschleißarmer, standfester Antrieb des Pumpenelementes oder der Pumpenelemente.

Gemäß Anspruch 17 lassen sich die Herstellungskosten des Aggregats reduzieren, weil nur der andere Lagerdeckel anzufertigen und anzubringen ist, hingegen die anderen Komponenten der Kaufeinheit ohne Modifikationen verwendbar sind.

Gemäß Anspruch 18 läßt sich das Aggregat zum Transport und bei mobilem Betrieb bequem handhaben. Ein stehender und/oder liegender Betrieb ist möglich. Bei liegendem Betrieb ist es zweckmäßig, das Pumpenelement unten im Reservoir zu lagem oder bei mehreren Pumpenelementen nach unten geführte Ansaugrüssel vorzusehen, um das Ansaugen von Luft bei Absinken des Flüssigkeitsspiegels zu vermeiden. Zweckmäßigerweise ist am Aggregat, z.B. am Gehäuse oder am aus dem Gehäuse ragenden Endbereich der Kapselung, eine Halterung für einen Powerpack vorgesehen, um das Aggregat kabellos einsetzen zu können.

Anhand der Zeichnungen werden Ausführungsformen des Erfindungsgegenstandes erläutert. Es zeigen:
- Fig. 1: einen Längsschnitt eines hydraulischen Motorpumpenaggregats in stehender Betriebslage,
- Fig. 2: einen Querschnitt in der Schnittebene II - II in Fig. 1, und
- Fig. 3: einen Längsschnitt einer anderen Ausführungsform eines hydraulischen Motorpumpenaggregats in liegender Betriebslage.

Ein hydraulisches Motorpumpenaggregat A gemäß den Fig. 1 und 2 weist ein Gehäuse G, vorzugsweise mit viereckigem oder quadratischem Außen- und Innenquerschnitt, auf, in dem sternförmig verteilt mehrere hydraulische Pumpenelemente P montiert sind. Es sind drei Pumpenelemente P gezeigt. Je nach Bedarf kann die Zahl der Pumpenelemente P größer oder kleiner sein. Das Gehäuse ist beispielsweise ein Vierkant-Hohl-Gußkörper 1, beispielsweise aus einer Leichtmetall-Legierung, und weist an seiner Innenwand einen Ringflansch 2 auf, der über Stege 3 (Fig. 2), zweckmäßigerweise einstückig, mit dem Gehäuse G verbunden ist und das Gehäuse in zwei Sektionen unterteilt. Zwischen den Stegen 3 verlaufen Strömungskanäle 40. Das Gehäuse könnte aber auch ein runder Rohrabschnitt, z.B. aus Leichtmetall sein. Das Gehäuse G ist an beiden Enden durch Verschlußdeckel 4 und 5 verschlossen, wobei der Verschlußdeckel 5 annähernd ringartig ist und einen Dichtbereich 7 bildet. Die Pumpenelemente P sind am Flansch 2 montiert und werden von einer Motorwelle W eines Kollektormotors M (Gleichstrommotor) getrieben, der mit einer flüssigkeitsdichten Kapselung K in das Gehäuseinnere derart eingesetzt ist, daß zwischen der Innenwand des Gehäuses G und der Kapselung K ein Reservoir R für eine Druckflüssigkeit, z.B. Hydrauliköl, definiert ist.

Die Kapselung K besteht aus einem beidendig offenen Rohrabschnitt 8, z.B. mit gleichbleibender Wandstärke, und beiderseitigen Lagerdeckeln 9, 10, z.B. durch Spannschrauben 11 gegeneinander verspannt. Im Rohrabschnitt 8 ist der Stator oder Magnetteil 12 festgelegt, der einen Rotor 13 auf der Motorwelle W umgibt. An der dem Lagerdeckel 9 zugewandten Seite des Rotors 13 ist eine Kollektoreinrichtung 14, 16 vorgesehen. Im Lagerdeckel 19 befinden sich eine Stromzuführung 17 mit außenliegendem Anschluß 18 und ein Motorwellen-Lager 15.

Der andere Lagerdeckel 10, der z.B. als massiver Formteil ausgebildet ist, enthält einen Sitz 19 für ein zweites Motorlager 20 und einen Sitz für eine Gleitdichtung 21 an der dem Motor M zugewandten Seite des Motorlagers 20.

Der Kollektormotor M bzw. die Kapselung K ist mittels Halteschrauben 6 am Flansch 2 festgelegt, bei der gezeigten Ausführungsform derart, daß die Kapselung K mit einem freien Endbereich durch den Dichtbereich 7 des Verschlußdeckels 5 abgedichtet nach außen aus dem Gehäuse G ragt.

Ca. 85 % der Länge der Kapselung K sind im Inneren des Gehäuses G angeordnet bzw. 85 % des Volumens der Kapselung K. Die Kapselung K könnte jedoch auch zur Gänze innerhalb des Gehäuses G angeordnet sein, oder gegebenenfalls nach außen ragen. Zwischen dem Rohrabschnitt 8 und dem Lagerdeckel 10 ist eine zusätzliche Abdichtung 27 zweckmäßig.

Die Motorwelle W ist bei 22 über das Motorwellenlager 20 hinaus verlängert und trägt am freien Ende einen Exzenterabschnitt 23, auf dem mittels eines Gleitlagers 24 ein Laufring 25 drehbar gelagert ist. Der Laufring 25 beaufschlagt einen Stößel 26 eines nicht-gezeigten Kolbens des Pumpenelements P.

In Fig. 2 ist angedeutet, daß die Innenwand des Gehäuses G eckenartige Bereiche 28 definiert, die mit dem runden Außenquerschnitt des Rohrabschnitts 8, zweckmäßigerweise auch in der die Pumpenelemente P enthaltenden Gehäusesektion, ein Reservoir R mit großem Fassungsvermögen begrenzen.

Die Druckauslässe aller Pumpenelemente P sind über eine Druckleitung 29 mit einem Druckanschluß 30 des Gehäuses G verbunden, wobei sich der Druckanschluß in einem Gehäusevorsprung 31 befindet, der auch einen Rücklauf 32 aufweisen kann.

Bei der in Fig. 1 angedeuteten, stehenden Betriebslage mit aufrechtstehender Motorwelle W und unten angeordneten Pumpenelementen P reicht es aus, jedes Pumpenelement P saugseitig über ein Filtersieb 33 direkt ansaugen zu lassen. Für eine liegende Betriebslage, etwa gemäß Fig. 3, sind entweder nur untenliegende Pumpenelemente P vorgesehen, oder sind die Pumpenelemente P über nach unten gerichtete Ansaugrüssel 34 (gestrichelt angedeutet in Fig. 2) mit dem Sumpfbereich verbunden, um das Ansaugen von Luft zu vermeiden.

Bei der Ausführungsform des hydraulischen Motorpumpenaggregats A in Fig. 3 ist im Unterschied zur Ausführungsform von Fig. 1 die Motorwelle W nach dem für solche Kollektormotoren handelsüblichen Standard ausgebildet. Auf die Motorwelle W ist ein Adapter D aufgepreßt und durch einen Spannstift 37 gesichert, der den Exzenterabschnitt 23 (siehe Fig. 1) zum Antreiben der Pumpenelemente aufweist. Der Adapter D ist hülsenartig ausgebildet und trägt Sitzflächen 38, 39 für das Motorlager 20 und die Gleitdichtung 21.

In Fig. 3 sind am Gehäuse G wenigstens ein Handgriff 35 vorgesehen, und gegebenenfalls auch Absteller 36, um das Aggregat A tragen und aufstellen zu können. Der Handgriff 35 ist je nach vorgesehener Betriebslage (stehend oder liegend) oben vorgesehen. Gegebenenfalls sind Handgriffe für beide Betriebslagen vorgesehen. Femer kann, da der Kollektormotor M mit Gleichstrom betreibbar ist, eine Halterung für einen Powerpack am Gehäuse oder am aus dem Gehäuse ragenden Ende der Kapselung vorgesehen sein (nicht gezeigt), um das Aggregat ohne Kabel einsetzen zu können. Auch könnte am nach außen ragenden Ende der Kapselung K ein Kühllüfter angeordnet sein, der entweder durch die durch den Lagerdeckel 9 hindurchgeführte Motorwelle W angetrieben wird oder einen eigenen Antrieb besitzt, zweckmäßigerweise ebenfalls einen Gleichstrommotor.

Am Gehäuse G und/oder an der Kapselung K könnten innere und/oder äußere Kühlrippen vorgesehen sein. Anstelle der Absteller 36 könnten Bodenlaufräder angebracht sein. Alternativ oder additiv zum Tragegriff 35 könnte auch ein Tragegurt zum Umhängen des Aggregats vorgesehen sein.

## Patentansprüche

1. Hydraulisches Motorpumpenaggregat (A) mit einem ein Reservoir (R) für eine zu fördernde Druckflüssigkeit bildenden Gehäuse (G), in dem in der Druckflüssigkeit wenigstens ein durch einen mit Gleichstrom betreibbaren Kollektor-Motor (M) über dessen Motorwelle (W) antreibbares Pumpenelement (P) enthalten ist, und mit einer den Kollektor-Motor (M) umgebenden Kapselung (K), die mit dem Gehäuse (G) verbunden ist, **dadurch gekennzeichnet, daß** die Kapselung (K) im Gehäuse (G) innenliegend angeordnet ist und zusammen mit dem Gehäuse (G) das Reservoir (R) begrenzt.

2. Hydraulisches Motorpumpenaggregat nach Anspruch 1, **dadurch gekennzeichnet, daß** die Kapselung (K) zu etwa 60 bis 100 %, vorzugsweise etwa 85 %, ihrer axialen Länge im Gehäuse (G) angeordnet ist.

3. Hydraulisches Motorpumpenaggregat nach Anspruch 1, **dadurch gekennzeichnet, daß** die Kapselung (K) mit etwa 60 bis 100 %, vorzugsweise etwa 85 %, ihres Volumens im Gehäuse (G) angeordnet ist.

4. Hydraulisches Motorpumpenaggregat nach Anspruch 1, **dadurch gekennzeichnet, daß** das Gehäuse (G) einen viereckigen Innenquerschnitt und die Kapselung (K) einen runden Außenquerschnitt haben.

5. Hydraulisches Motorpumpenaggregat nach Anspruch 1, **dadurch gekennzeichnet, daß** die Kapselung (K) an einer Seite des Gehäuses (G) einen Abdichtbereich (7) durchsetzt, und, vorzugsweise, dort mit einem Stromzuführende freiliegt.

6. Hydraulisches Motorpumpenaggregat nach Anspruch 1, **dadurch gekennzeichnet, daß** die Motorwelle (W) verlängert ist und das Pumpenelement (P) direkt antreibt.

7. Hydraulisches Motorpumpenaggregat nach Anspruch 1, **dadurch gekennzeichnet, daß** auf der Motorwelle (W) ein Adapter (D) angeordnet, der die Motorwelle (W) verlängert und das Pumpenelement (P) antreibt.

8. Hydraulisches Motorpumpenaggregat nach Anspruch 1, **dadurch gekennzeichnet, daß** die Kapselung (K) ein beidendig durch Lagerdeckel (9, 10) für Motorwellenlager (15, 20) verschlossener Rohrabschnitt (8) ist, wobei, vorzugsweise, diese Komponenten durch Spannschrauben (11) verspannt sind.

9. Hydraulisches Motorpumpenaggregat nach Anspruch 1, **dadurch gekennzeichnet, daß** das Gehäuse (G) ein beidendig durch Verschlußdeckel (5, 4) verschlossenes Hohlprofil (1) ist, vorzugsweise ein Vierkant-Gußkörper, und daß an der Innenwand des Gehäuses (G) zwischen über Strömungswege (40) verbundene Gehäusesektionen ein nach innen ragender Flansch (2) vorgesehen ist.

10. Hydraulisches Motorpumpenaggregat nach Anspruch 9, **dadurch gekennzeichnet, daß** der Flansch (2) ein über Stege (3) mit dem Gehäuse (G) verbundener Ringflansch ist.

11. Hydraulisches Motorpumpenaggregat nach Anspruch 8, **dadurch gekennzeichnet, daß** der eine Lagerdeckel (9) die von außen zugängliche Stromzufuhr (17, 18) zum dem Motorwellenlager (15) benachbarten Kollektorbereich (14, 16) aufweist.

12. Hydraulisches Motorpumpenaggregat nach Anspruch 8, **dadurch gekennzeichnet, daß** der andere Lagerdeckel (10) angrenzend an das Motorwellenlager (20) eine dem Kollektormotor (M) zugewandte Gleitdichtung (21) enthält.

13. Hydraulisches Motorpumpenaggregat nach den Ansprüchen 8 und 9, **dadurch gekennzeichnet, daß** die Kapselung (K) mittels des anderen Lagerdeckels (10) auf dem Flansch (2) festgelegt ist, vorzugsweise durch von der Seite des Pumpenelementes (P) her in den Flansch (2) eingreifende Halteschrauben (6).

14. Hydraulisches Motorpumpenaggregat nach Anspruch 1, **dadurch gekennzeichnet, daß** mehrere Pumpenelemente (P) am Flansch (2) festgelegt sind.

15. Hydraulisches Motorpumpenaggregat nach Anspruch 7, **dadurch gekennzeichnet, daß** der Adapter (D) auf die Motorwelle (W) aufgepreßt und durch einen Spannstift (37) gesichert ist und zwei benachbarte Sitze (38, 39) für das Motorwellenlager (20) und die Gleitdichtung (21) sowie einen angeformten Exzenterabschnitt (23) aufweist.

16. Hydraulisches Motorpumpenaggregat nach Anspruch 15, **dadurch gekennzeichnet, daß** auf dem Exzenterabschnitt (23) in einem Gleitlager (24) ein Laufring (25) drehbar gelagert ist.

17. Hydraulisches Motorpumpenaggregat nach wenigstens einem der vorhergehenden Ansprüche, **dadurch gekennzeichnet, daß** der Kollektormotor (M) mit dem Rohrabschnitt (8) und dem einen Lagerdeckel (9) eine handelsübliche Kaufeinheit bildet.

18. Hydraulisches Motorpumpenaggregat nach wenigstens einem der vorhergehenden Ansprüche, **dadurch gekennzeichnet, daß** für stehenden bzw. liegenden Transport und/oder Betrieb des Motorpumpenaggregats wenigstens ein obenliegender Traggriff (35) und, gegebenenfalls, untenliegende Absteller (36) sowie gegebenenfalls eine Halterung für ein Powerpack vorgesehen sind.

## Claims

1. Hydraulic motor-pump assembly (A) having a housing (G) which forms a reservoir (R) for a hydraulic fluid to be conveyed and which contains, in the hydraulic fluid, at least one pump element (P) which can be driven by a collector motor (M), which can be operated with direct current, via the motor shaft (W) of said motor, and having a casing (K) which surrounds the collector motor (M) and is connected to the housing (G), **characterized in that** the casing (K) is arranged in the interior of the housing (G) and, together with the housing (G), bounds the reservoir (R).

2. Hydraulic motor-pump assembly according to Claim 1, **characterized in that** the casing (K) is arranged with approximately 60 to 100%, preferably approximately 85%, of its axial length in the housing (G).

3. Hydraulic motor-pump assembly according to Claim 1, **characterized in that** the casing (K) is arranged with approximately 60 to 100%, preferably approximately 85%, of its volume in the housing (G).

4. Hydraulic motor-pump assembly according to Claim 1, **characterized in that** the housing (G) has a tetragonal internal cross section and the casing (K) has a round external cross section.

5. Hydraulic motor-pump assembly according to Claim 1, **characterized in that** the casing (K) passes, on one side of the housing (G), through a sealing region (7) and, preferably, is exposed there with a current-supply end.

6. Hydraulic motor-pump assembly according to Claim 1, **characterized in that** the motor shaft (W) is extended and drives the pump element (P) directly.

7. Hydraulic motor-pump assembly according to Claim 1, **characterized in that** an adapter (D) is arranged on the motor shaft (W) and extends the motor shaft (W) and drives the pump element (P).

8. Hydraulic motor-pump assembly according to Claim 1, **characterized in that** the casing (K) is a pipe section (8) which is closed at both ends by bearing covers (9, 10) for motor-shaft bearings (15, 20), in which case, preferably, these components are clamped by clamping screws (11).

9. Hydraulic motor-pump assembly according to Claim 1, **characterized in that** the housing (G) is a hollow profile (1), preferably a square cast body, which is closed at both ends by closure covers (5, 4), and **in that** an inwardly protruding flange (2) is provided on the inner wall of the housing (G) between housing sections connected via flow paths (40).

10. Hydraulic motor-pump assembly according to Claim 9, **characterized in that** the flange (2) is an annular flange which is connected to the housing (G) via webs (3).

11. Hydraulic motor-pump assembly according to Claim 8, **characterized in that** the one bearing cover (9) has the current supply (17, 18), which is accessible from the outside, for the collector region (14, 16) which is adjacent to the motor-shaft bearing (15).

12. Hydraulic motor-pump assembly according to Claim 8, **characterized in that** the other bearing cover (10) contains, adjacent to the motor-shaft bearing (20), a sliding seal (21) which faces the collector motor (M).

13. Hydraulic motor-pump assembly according to Claims 8 and 9, **characterized in that** the casing (K) is secured on the flange (2) by means of the other bearing cover (10), preferably by retaining screws (6) which engage in the flange (2) from the side of the pump element (P).

14. Hydraulic motor-pump assembly according to Claim 1, **characterized in that** a plurality of pump elements (P) are secured on the flange (2).

15. Hydraulic motor-pump assembly according to Claim 7, **characterized in that** the adapter (D) is pressed onto the motor shaft (W) and is secured by a clamping pin (37) and has two adjacent seats (38, 39) for the motor-shaft bearing (20) and the sliding seal (21) and an integrally formed eccentric section (23).

16. Hydraulic motor-pump assembly according to Claim 15, **characterized in that** a revolving ring (25) is mounted rotatably in a sliding bearing (24) on the eccentric section (23).

17. Hydraulic motor-pump assembly according to at least one of the preceding claims, **characterized in that** the collector motor (M) together with the pipe section (8) and the one bearing cover (9) forms a commercially available purchasable unit.

18. Hydraulic motor-pump assembly according to at least one of the preceding claims, **characterized in that** for transporting and/or operating the motor-pump assembly upright or horizontally, at least one top carrying handle (35) and, if appropriate, bottom standing means (36) and, if appropriate, a holder for a power pack are provided.

## Revendications

1. Ensemble motopompe hydraulique (A) comprenant un carter (G), qui forme un réservoir (R) pour un fluide sous pression à refouler et dans lequel est contenu, dans le fluide sous pression, au moins un élément de pompe (P) entraînable par un moteur à collecteur (M) fonctionnant en courant continu par l'intermédiaire de son arbre de moteur (W), et comprenant un blindage (K) qui entoure le moteur à collecteur (M) et est relié au carter (G), **caractérisé en ce que** le blindage (K) est disposé à l'intérieur du carter (G) et délimite le réservoir (R) conjointement avec le carter (G).

2. Ensemble motopompe hydraulique suivant la revendication 1, **caractérisé en ce que** le blindage (K) est disposé dans le carter (G) pour environ 60 à 100%, de préférence environ 85%, de sa longueur axiale.

3. Ensemble motopompe hydraulique suivant la revendication 1, **caractérisé en ce que** le blindage (K) est disposé dans le carter (G) pour environ 60 à 100%, de préférence environ 85%, de son volume.

4. Ensemble motopompe hydraulique suivant la revendication 1, **caractérisé en ce que** le carter (G) a une section transversale intérieure quadrangulaire et le blindage (K) une section transversale extérieure circulaire.

5. Ensemble motopompe hydraulique suivant la revendication 1, **caractérisé en ce que** le blindage (K) traverse sur un côté du carter (G) une zone d'étanchéité (7) et, de préférence, y est dégagé avec une extrémité d'arrivée de courant.

6. Ensemble motopompe hydraulique suivant la revendication 1, **caractérisé en ce que** l'arbre de moteur (W) est prolongé et entraîne directement l'élément de pompe (P).

7. Ensemble motopompe hydraulique suivant la revendication 1, **caractérisé en ce qu'**un adaptateur (D), qui prolonge l'arbre de moteur (W) et entraîne l'élément de pompe (P), est disposé sur l'arbre de moteur (W).

8. Ensemble motopompe hydraulique suivant la revendication 1, **caractérisé en ce que** le blindage (K) est une section tubulaire (8) fermée à ses deux extrémités par des chapeaux de palier (9, 10) pour des paliers (15, 20) d'arbre de moteur, ces composants étant de préférence serrés par des vis de serrage (11).

9. Ensemble motopompe hydraulique suivant la revendication 1, **caractérisé en ce que** le carter (G) est un profilé creux (1), de préférence un corps moulé carré, fermé à ses deux extrémités par des couvercles de fermeture (5, 4), et qu'une bride (2) dépassant vers l'intérieur est prévue sur la paroi intérieure du carter (G) entre des sections de carter reliées par l'intermédiaire de chemins d'écoulement (40).

10. Ensemble motopompe hydraulique suivant la revendication 9, **caractérisé en ce que** la bride (2) est une bride annulaire reliée au carter (G) par l'intermédiaire de traverses (3).

11. Ensemble motopompe hydraulique suivant la revendication 8, **caractérisé en ce qu'**un premier chapeau de palier (9) présente l'alimentation en courant (17, 18), accessible de l'extérieur, de la zone de collecteur (14, 16) voisin du palier (15) d'arbre de moteur.

12. Ensemble motopompe hydraulique suivant la revendication 8, **caractérisé en ce que** l'autre chapeau de palier (10) comporte un joint d'étanchéité glissant (21) tourné vers le moteur à collecteur (M) et voisin du palier (20) d'arbre de moteur.

13. Ensemble motopompe hydraulique suivant les revendications 8 et 9, **caractérisé en ce que** le blindage (K) est fixé sur la bride (2) au moyen de l'autre chapeau de palier (10), de préférence par des vis de blocage (6) s'engageant dans la bride (2) à partir du côté de l'élément de pompe (P).

14. Ensemble motopompe hydraulique suivant la revendication 1, **caractérisé en ce que** plusieurs éléments de pompe (P) sont fixés sur la bride (2).

15. Ensemble motopompe hydraulique suivant la revendication 7, **caractérisé en ce que** l'adaptateur (D) est emmanché et est bloqué par une douille de serrage (37) sur l'arbre de moteur (W), et présente deux sièges voisins (38, 39) pour le palier (20) d'arbre de moteur et le joint d'étanchéité glissant (21), ainsi qu'une section excentrée (23) conformée.

16. Ensemble motopompe hydraulique suivant la revendication 15, **caractérisé en ce qu'**une bague de roulement (25) est montée tournante dans un palier lisse (24) sur la section excentrée (23).

17. Ensemble motopompe hydraulique suivant l'une au moins des revendications précédentes, **caractérisé en ce que** le moteur à collecteur (M) forme une unité commerciale usuelle avec la section tubulaire (8) et le premier chapeau de palier (9).

18. Ensemble motopompe hydraulique suivant l'une au moins des revendications précédentes, **caractérisé en ce que** pour un transport et/ou un fonctionnement vertical ou horizontal de l'ensemble motopompe il est prévu au moins une poignée de manutention (35) en partie haute et, éventuellement, un socle (36) en partie basse ainsi qu'éventuellement une fixation pour un bloc d'alimentation.
